# EUROPÄISCHE PATENTANMELDUNG

(11) **EP 1 065 328 A1**
(43) Veröffentlichungstag der Anmeldung: **03.01.2001**
(21) Anmeldenummer: 00112932.9
(22) Anmeldetag: 20.06.2000
(51) Int. Cl.: E04B 2/78

(54) **Abdeckkappenvorrichtung**

(30) Priorität: 01.07.1999 DE 29911503 U
(71) Anmelder: FMS Förder- und Montage-Systeme Schmalzhofer GmbH, 75031 Eppingen-Mühlbach (DE)
(72) Erfinder: Schmalzhofer, Rainer, 75031 Eppingen-Kleingartach (DE)
(74) Vertreter: Clemens, Gerhard, Dr.-Ing.

(57) **Zusammenfassung**

Eine Abdeckkappenvorrichtung (10.1) für den Stirnendbereich (11) von stranggepressten Profilen (12) mit einer in Profillängsrichtung (13) verlaufenden Profilausnehmung (14) mit einer Platteneinrichtung (20.1), die im aufgesetzten Zustand den Stirnendbereich (11) des Profils (12) abdeckt, und einer ersten Klemmeinrichtung (22.1), die als in die Profilausnehmung (14) einführbare Vorsprungeinrichtung (24) ausgebildet ist, wobei die Platteneinrichtung (20.1) und die erste Klemmeinrichtung (22.1) einstückig aus Kunststoff ausgebildet sind, ist dadurch gekennzeichnet, dass die Platteneinrichtung (20.1) und die erste Klemmeinrichtung (22.1) eine durchgehende Ausnehmung aufweist, in die eine zweite Klemmeinrichtung (28.1) klemmend einschlagbar ist, wodurch sich die in die Ausnehmung (14) eingeführte erste Klemmeinrichtung (22.1) in der Profilausnehmung (14) verklemmt und an der zweiten Klemmeinrichtung (28.1) eine Formkontur (30.1) zum Anschluss eines Werkzeuges in eingeschlagenem Zustand zum Lösen der zweiten Klemmeinrichtung (28.1) vorhanden ist.

## Beschreibung

### TECHNISCHES GEBIET

Die vorliegende Erfindung betrifft eine Abdeckkappenvorrichtung für den Stirnendbereich von stranggepressten Profilen mit einer in Profillängsrichtung verlaufenden Profilausnehmung mit einer Platteneinrichtung, die im aufgesetzten Zustand den Stirnendbereich des Profils abdeckt, und einer ersten Klemmeinrichtung, die als in die Profilausnehmung einführbare Vorsprungeinrichtung ausgebildet ist,wobei die Platteneinrichtung und die erste Klemmeinrichtung einstückig aus Kunststoff ausgebildet sind.

### STAND DER TECHNIK

Es ist bekannt, bei Konstuktionen mit Aluminiumprofilen die Profilenden in der Regel mit Kunststoff- oder Druckgusskappen abzudecken.

Dabei kommen verschraubbare Abdeckkappen zum Einsatz, bei denen der Fertigungs- und Montageaufwand doch erheblich ist, da ein Gewinde in die zentrale Bohrung des Profiles geschnitten werden muss und auch das Eindrehen einer Halteschraube viel Zeit kostet.

Bei den bekannten Abdeckkappen aus Kunststoff wird über einen fest angespritzten Haltezapfen eine Klemmung erreicht. Beim Einsetzen wird der Kunststoff im Bereich des Haltezapfens abgeschabt. Bei mehrmaligem Aufsetzen der Kappe geht die Haltekraft verloren beziehungsweise bei unterschiedlichen Ausformungen der zentralen Profilbohrungen passen die Kappen nicht auf jedes Profil. Daher besteht bei den bekannten Kappen die Gefahr, dass diese von den Profilen abfallen.

### DARSTELLUNG DER ERFINDUNG

Ausgehend von dem genannten Stand der Technik liegt der vorliegenden Erfindung die Aufgabe beziehungsweise das technische Problem zugrunde, eine Abdeckkappenvorrichtung der eingangs genannten Art anzugeben, die einfach und wirtschaftlich herstellbar ist, in einfacher Art und Weise unter Gewährleistung einer dauerhaft zuverlässigen Klemmung aufgesetzt werden kann und die eine beliebige Wiederholbarkeit eines Aufsetz- und Entriegelungsvorgangs gewährleistet.

Die erfindungsgemäße Abdeckkappenvorrichtung ist durch die Merkmale des unabhängigen Anspruchs 1 gegeben. Vorteilhafte Ausgestaltungen und Weiterbildungen sind Gegenstand der abhängigen Ansprüche.

Die erfindungsgemäße Abdeckkappenvorrichtung zeichnet sich demgemäß dadurch aus, dass die Platteneinrichtung und die erste Klemmeinrichtung eine durchgehende Ausnehmung aufweist, in die eine zweite Klemmeinrichtung klemmend einschlagbar ist, wodurch sich die in die Ausnehmung eingeführte erste Klemmeinrichtung in der Profilausnehmung verklemmt und an der zweiten Klemmeinrichtung eine Formkontur zum Anschluss eines Werkzeuges in eingeschlagenem Zustand zum Lösen der zweiten Klemmeinrichtung vorhanden ist.

Durch das Einschlagen der zweiten Klemmeinrichtung in die in die Profilausnehmung eingesetzte Platteneinrichtung mit erster Klemmeinrichtung kommt es zu einem Aufspreizen der ersten Klemmeinrichtung, was einen dauerhaft zuverlässigen Sitz der gesamten Vorrichtung im Stirnendbereich gewährleistet. Dadurch ist eine besonders einfache Montage dadurch möglich, indem in einfacher Art und Weise die zweite Klemmeinrichtung beispielsweise mittels eines Hammerschlages in die erste Klemmeinrichtung eingeschlagen wird. Durch das Vorsehen einer Formkontureinheit zum Ansetzen eines Werkzeuges ist ein einfacher Entriegelungsmechanismus gegeben, der eine Wiederentfernung sowie eine beliebige Wiederholbarkeit des Aufsetz- und Entriegelungsvorgangs bei gleichzeitiger Gewährleistung einer dauerhaft zuverlässigen Klemmkraft gewährleistet.

Eine besonders bevorzugte Ausgestaltung zeichnet sich dadurch aus, dass die zweite Klemmeinrichtung eine Kopfeinheit und eine Schafteinheit aufweist, wobei die durchgehende Ausnehmung im Bereich der Platteneinrichtung eine entsprechende Innenumfangskontur mit geneigten Flanken aufweist. Durch das Vorsehen einer Senkkopfeinheit mit entsprechender Ausnehmung in der Platteneinrichtung wird eine ebene Stirnabschlussfläche ohne störende Vorsprünge erzielt.

In einer besonders bevorzugten Ausführungsvariante ist die erste Klemmeinheit mit mehreren Vorsprungeinheiten ausgestattet. Es ist auch denkbar, gemäß einer weiteren alternativen Ausgestaltung, dass die erste Klemmeinrichtung als geschlitzte Hülse ausgebildet ist.

Eine besonders hohe Klemmwirkung wird dadurch gewährleistet, dass in vorteilhafter Art und Weise die erste Klemmeinrichtung innenkontur- und/oder außenkonturmäßig eine Verzahnungsstruktur aufweist.

In einer bevorzugten Ausführungsvariante ist die Schafteinheit der zweiten Klemmeinrichtung in Einschlagrichtung gesehen mit einem sich verjüngenden Durchmesser ausgestattet, so dass sich konusförmige Außenkontur ergibt.

Hinsichtlich einer einfachen Handhabbarkeit ist es besonders vorteilhaft, die Abdeckkappenvorrichtung so auszubilden, dass an die Schafteinheit gegenüberliegend zur Kopfeinheit eine Halteeinheit angeformt ist, die die Stirnseite der ersten Klemmeinrichtung im zumindest teilweise eingeschlagenen Zustand der zweiten Klemmeinrichtung hintergreift, wobei sich eine bevorzugte Ausgestaltung dadurch auszeichnet, dass zwischen Schafteinheit und Halteeinheit eine Achseneinheit angeordnet ist, die einen geringeren Durchmesser als die Schafteinheit und die Halteeinheit und die eine Länge aufweist, derart, dass die zweite Klemmeinrichtung aus der ersten Klemmeinrichtung bis zum Anschlag der Halteeinheit an die Stirnseite der ersten Klemmeinrichtung teilweise herausgezogen werden kann und in diesem teilweise herausgezogenen Zustand die klemmende Wirkung zwischen der ersten und zweiten Klemmeinrichtung aufgehoben ist.

Durch das Vorsehen dieser Merkmale ist die zweite Klemmeinrichtung unverlierbar mit der ersten Klemmeinrichtung und der Platteneinrichtung verbunden, was auch hinsichtlich der Handhabung und einer Lagerhaltung vorteilhaft ist.

Eine besonders einfache Ausgestaltung zeichnet sich dadurch aus, dass die zweite Klemmeinrichtung beziehungsweise die Schafteinheit der zweiten Klemmeinrichtung als Schraubenschaft ausgebildet ist, das heißt in einfacher Art und Weise eine Senkschraube eingeschlagen wird. Diese Senkschraube kann dadurch, dass an dem Kopf außenseitig eine nach außen offene schlitzförmige Ausnehmung vorhanden ist, durch Ansatz eines Schraubenziehers problemlos wieder gelöst werden.

Bei Einsatz einer Senkschraube ist es besonders vorteilhaft, um eine hohe Klemmwirkung zu erzeugen, den Innendurchmesser der zweiten Klemmeinrichtung in Einschlagrichtung sich verjüngend auszubilden. Als Fügehilfe ist eine Zentrierausnehmung vorgesehen, die gegenüber der Ausnehmung im Schaftbereich einen etwas vergrößerten Durchmesser aufweist und an den Ausnehmungsbereich der durchgehenden Ausnehmung im Kopfbereich anschließt.

Eine besonders bevorzugte Ausführungsvariante zeichnet sich dadurch aus, dass die Formkontureinheit als in der Kopfeinheit vorhandene, insbesondere durchgehende im Wesentlichen parallel zur Außenfläche der Kopfeinheit verlaufende Bohrung ausgebildet ist und die durchgehende Ausnehmung im Bereich der Platteneinrichtung bereichsweise einen erweiterten Ausnehmungsbereich, derart, dass bei eingeschlagener zweiter Klemmeinrichtung die Bohrung von außen zugänglich ist.

Gemäß einer vorteilhaften Ausgestaltung können an der Kopfeinheit seitlich vorstehende Ausricht- und Zentriervorsprünge vorhanden sein, die in eingeschlagenem Zustand der zweiten Klemmeinrichtung in die erste Klemmeinrichtung in entsprechende Gegenausnehmungsbereiche der durchgehenden Ausnehmung formschlüssig eingreifen.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: schematische Detailperspektive in auseinandergezogenem Zustand eines Stirnendbereiches eines Profils mit einem ersten Ausführungsbeispiel einer aufzusteckenden Abdeckkappenvorrichtung mit einer Platteneinrichtung mit einer ersten Klemmeinrichtung und einer zweiten Klemmeinrichtung,
- Fig. 2: schematischer Längsschnitt im Stirnendbereich eines Profils mit der Abdeckvorrichtung gemäß Fig. 1 im geklemmten Zustand,
- Fig. 3: schematischer Längsschnitt im Stirnendbereich einer Abdeckvorrichtung gemäß Fig. 2 bei eingesetzter Platteneinrichtung mit erster Klemmeinrichtung, jedoch mit zweiter Klemmeinrichtung in gelöstem Zustand und
- Fig. 4: schematischer Schnitt durch den Stirnendbereich eines Profils mit einem zweiten Ausführungsbeispiel einer Abdeckkappenvorrichtung mit noch nicht eingesetzter zweiter Klemmeinrichtung.

### WEGE ZUM AUSFÜHREN DER ERFINDUNG

Fig. 1 zeigt ein stranggepresstes Aluminiumprofil 12 in seinem Stirnendbereich 11, wobei das Profil 12 als quadratisches Profil ausgebildet ist, das auf einer jeweiligen Außenseite mittig eine durchgehende Nut 13 mit Hinterschneidungsbereichen vorhanden ist, die parallel zur Längsachse 15 des Profils 12 verlaufen und in die nicht näher dargestellten Nutensteine eingesetzt werden können, um weitere Konstruktionsbauteile anzuschließen. Das Profil 12 besitzt mittig zur Achse 13 eine durchgehende runde Ausnehmung 14.

Um den Stirnendbereich 11 abzudecken, wird ein erstes Ausführungsbeispiel einer erfindungsgemäßen Abdeckkappenvorrichtung 10.1 eingesetzt, das im Wesentlichen aus zwei Bauteilen besteht. Zum einen aus einer Platteneinrichtung 20.1, die im Wesentlichen eine quadratische Außenumfangskontur aufweist, derart, dass bei auf das Profil 12 aufgesetzter Platteneinrichtung 20.1 der gesamte Stirnendbereich 11 abgedeckt ist. An diese Platteneinrichtung 20.1 ist unterseitig eine erste Klemmeinrichtung 22.1 angeformt, die aus insgesamt vier Vorsprungeinheiten 24 besteht. Die Platteneinrichtung 20.1 und die erste Klemmeinrichtung 22.1 ist als einstückiges Kunststoffspritzteil ausgebildet. Die Vorsprungeinheiten 24 sind nun so angeordnet, dass diese zusammen mit der Platteneinrichtung 20.1 in die Ausnehmung 14 des Profils 12 eingesetzt werden können, wobei die gedachte Außenumfangskontur der Vorsprungeinheiten 24 im Wesentlichen der Innenumfangskontur der Ausnehmung 14 entspricht.

Wie der Schnittdarstellung gemäß Fig. 2 zu entnehmen ist, besitzt sowohl die Platteneinrichtung 20.1 als auch die erste Klemmeinrichtung 22.1 eine durchgehende Ausnehmung 26, wobei diese Ausnehmung 26 im Bereich der Platteneinrichtung 20.1 geneigte Flanken 34 aufweist. Weiterhin sind die jeweiligen Vorsprungeinheiten 24 der ersten Klemmeinrichtung 22.1 mit einer nicht näher dargestellten Verzahnung versehen.

Schließlich ist noch an dem dem Betrachter gemäß Fig. 1 zugewandten Wandbereich der Platteneinrichtung 20.1 eine nach unten weisende Zentrierfahne 60 an die Platteneinrichtung 20.1 angeformt, die formschlüssig zumindest bereichsweise in eine Nut 13 des Profils 12 im aufgesetzten Zustand der Platteneinrichtung 20.1 eingreift.

Weiterhin sind an die freien Endbereiche der Vorsprungeinheiten 24 der ersten Klemmeinrichtung 22.1 nach innen weisende Vorsprungeinheiten 56 angeformt.

Es ist eine zweite Klemmeinrichtung 28.1 vorhanden, die eine Kopfeinheit 32.1 aufweist, die als Senkkopf mit geneigten Flanken 35 entsprechend den Flanken 34 der Ausnehmung 26 und einer Schafteinheit 38.1 ausgebildet ist. Die zweite Klemmeinrichtung 28.1 ist dazu geeignet, in die Ausnehmung 26 eingeschlagen zu werden (Pfeil E) und dadurch eine dauerhaft zuverlässige klemmende Wirkung der Platteneinrichtung 20.1 mit erster Klemmeinrichtung 22.1 innerhalb der Ausnehmung 14 des Profils 12 zu gewährleisten. Beim Einschlagen der zweiten Klemmeinrichtung 28.1 spreizen sich die Vorsprung-einheiten 24 der ersten Klemmeinrichtung 22.1 auf und verklemmen innerhalb der Ausnehmung 14. Die Schafteinheit 38.1 ist in dem dargestellten Ausführungsbeispiel konusförmig ausgebildet, das heißt in Einschlagrichtung (Pfeil E) mit sich verjüngendem Querschnitt ausgebildet.

In dem freien Endbereich der Schafteinheit 38.1 ist eine zylindrische Achseneinheit 42 angeformt, die einen geringeren Außendurchmesser aufweist als die Schafteinheit 38.1. Am freien Ende der Achseneinheit 42 ist weiterhin eine Halteeinheit 44 angeformt, die als Haltering ausgebildet ist, dessen Außendurchmesser größer ist als der Innendurchmesser der durch die nach innen weisenden Vorsprungeinheiten 56 der ersten Klemmeinrichtung 22.1 gebildeten gedachten Innenumfangskontur.

Die Achseneinheit 42 weist hierbei eine Länge L auf, die so bemessen ist, dass die zweite Klemmeinrichtung 28.1 in die Ausnehmung 26 teilweise eingedrückt werden kann, wobei durch Aufspreizen der Vorsprungeinheiten 24 die Halteeinheit 44 unterhalb der Vorsprungeinheiten 56 durch elastisches Aufweiten der Vorsprungeinheiten 24 anordenbar ist, so dass die zweite Klemmeinrichtung 28.1 unverlierbar an der Platteneinrichtung 20.1 mit erster Klemmeinrichtung 22.1 vorhanden ist. Somit bildet die zweite Klemmeinrichtung 28.1 zusammen mit der Platteneinrichtung 20.1 und der ersten Klemmeinrichtung 22.1 eine konstruktiv handhabbare Montageeinheit.

Im Bereich der Kopfeinheit 32.1 der zweiten Klemmeinrichtung 28.1 ist eine durch die Kopfeinheit 32.1 durchgehend verlaufende Formkontureinheit 30.1 vorhanden, die als durchgehende Bohrung parallel zur Außenseite der Kopfeinheit 32.1 verlaufend ausgebildet ist. In einer Draufsicht gesehen hierzu im rechten Winkel sind außenseitig an die Kopfeinheit 32.1 Ausricht-/Zentriernasen 52 vorhanden, die in eingeschlagenem Zustand der zweiten Klemmeinrichtung 28.1 in entsprechende, auf Höhe der Platteneinrichtung 20.1 innerhalb der durchgehenden Ausnehmung 26 vorhandenen Gegenkonturen 54 formschlüssig eingreifen. Entsprechend weist die durchgehende Ausnehmung 26 in einer Draufsicht gesehen im rechten Winkel zu den Ausricht-/Zentriernasen 54 erweiternde Ausnehmungsbereiche 48 auf, derart, dass in eingeschlagenem Zustand der zweiten Klemmeinrichtung 28.1 die Bohrung 30.1 (Formkontureinheit) von außen zugänglich ist.

Zum Aufsetzen der Kappe auf den Stirnendbereich 11 eines Profils 12 wird nun wie folgt vorgegangen. Zunächst wird die zweite Klemmeinrichtung 28.1 so weit verschoben, bis die Halteeinheit 44 an die Unterseite der Vorsprungeinheiten 56 anschlägt. In diesem Zustand kann die Platteneinrichtung 20.1 mit erster Klemmeinrichtung 22.1 und zweiter Klemmeinrichtung 28.1 in die Ausnehmung 14 des Profils 12 eingeführt werden. Dann wird die zweite Klemmeinrichtung 28.1 eingeschlagen. Aufgrund der konstruktiv und geometrisch gewählten Verhältnisse wird dadurch ein fester und gesicherter Halt der Platteneinrichtung 20.1 infolge des selbsthemmenden Konus der Schafteinheit 38.1 und der vorhandenen Verzahnung der Vorsprungeinheiten 24 gewährleistet. Zum Lösen der Platteneinrichtung 20.1 wird ein Werkzeug im Bereich des erweiterten Ausnehmungsbereichs 48 der durchgehenden Ausnehmung 26 in die erste Formkontureinheit 30.1 (Bohrung) eingeführt und die zweite Klemmeinrichtung 28.1 hochgedrückt bis zum Anschlag der Halteeinheit 44 an die Vorsprungeinheiten 56 (Fig. 3). In diesem Zustand kann die Platteneinrichtung 20.1 problemlos abgezogen werden.

In Fig. 4 ist eine alternative Ausführungsform einer Abdeckkappenvorrichtung 10.2 schematisch dargestellt. Eine zweite Klemmeinrichtung 28.2 weist eine Kopfeinheit 32.2 und eine Schafteinheit 38.2 auf, wobei die zweite Klemmeinrichtung 28.2 als Senkschraube ausgebildet ist, das heißt die Kopfeinheit 32.2 als Senkkopf und die Schafteinheit 38.2 als Schraubenschaft ausgebildet ist. Oberseitig weist die Kopfeinheit 32.2 eine Formkontureinheit 30.2 auf, die als nach oben offener Schlitz zum Ansatz eines Schraubenziehers ausgebildet ist.

Weiterhin ist eine Platteneinrichtung 20.2 vorhanden, die ebenfalls von ihren Maßen her die Stirnseite 11 eines Profils 12 abdeckt.

An die Platteneinrichtung 20.2 ist unterseitig eine erste Klemmeinrichtung 22.2 angeformt, die als geschlitzte Hülse ausgebildet ist. Der Außendurchmesser der Hülse ist dabei so bemessen, dass diese in die Profilausnehmung 14 eingeführt werden kann. Die Wandung der durch die Platteneinrichtung 20.2 und die zweite Klemmeinrichtung 22.2 durchgehenden Ausnehmung 26 weist drei Bereiche auf. Von oben her zunächst den Bereich mit geneigten Flanken 34, wobei die Neigung der Flanken 34 der Neigung des Senkkopfes der Kopfeinheit 32.2 entspricht. An die geneigte Flanke 34 schließt eine zylindrische Zentrierausnehmung 46 an, deren Innendurchmesser geringfügig größer ist als der Innendurchmesser der hülsenartigen ersten Klemmeinrichtung 22.2. An die Zentrierausnehmung 46 schließt der eigentliche Innenbereich der ersten Klemmeinrichtung 22.2 an, wobei dieser Bereich in Einsteckrichtung E gesehen sich konisch verjüngt.

Zum Befestigen der Platteneinrichtung 20.2 wird zunächst in einfacher Art und Weise die erste Klemmeinrichtung 22.2 in die Profilausnehmung 14 eingeführt. Dann wird die zweite Klemmeinrichtung 28.2 über die Zentrierausnehmung 46 mit ihrem Schaftende an dem konischen Innenbereich der ersten Klemmeinrichtung 22.2 angesetzt und in die Ausnehmung 26 vollständig eingedrückt, zum Beispiel mittels eines Hammerschlages. Zum Lösen der Verbindung wird die zweite Klemmeinrichtung 28.2 in einfacher Art und Weise durch Einsatz eines Schraubenziehers aus der Ausnehmung 26 herausgedreht.

## Patentansprüche

1. Abdeckkappenvorrichtung (10.1; 10.2) für den Stirnendbereich (11) von stranggepressten Profilen (12) mit einer in Profillängsrichtung (13) verlaufenden Profilausnehmung (14) mit
- einer Platteneinrichtung (20.1; 20.2), die im aufgesetzten Zustand den Stirnendbereich (11) des Profils (12) abdeckt, und
- einer ersten Klemmeinrichtung (22.1; 22.2), die als in die Profilausnehmung (14) einführbare Vorsprungeinrichtung (24) ausgebildet ist,
- wobei die Platteneinrichtung (20.1; 20.2) und die erste Klemmeinrichtung (22.1; 22.2) einstückig aus Kunststoff ausgebildet sind,
**dadurch gekennzeichnet,** dass die Platteneinrichtung (20.1; 20.2) und die erste Klemmeinrichtung (22.1; 22.2) eine durchgehende Ausnehmung (26) aufweist, in die eine zweite Klemmeinrichtung (28.1; 28.2) klemmend einschlagbar ist, wodurch sich die in die Ausnehmung (14) eingeführte erste Klemmeinrichtung (22.1; 22.2) in der Profilausnehmung (14) verklemmt und an der zweiten Klemmeinrichtung (28.1; 28.2) eine Formkontur (30.1; 30.2) zum Anschluss eines Werkzeuges in eingeschlagenem Zustand zum Lösen der zweiten Klemmeinrichtung (28.1; 28.2) vorhanden ist.

2. Abdeckkappenvorrichtung nach Anspruch 1,
**dadurch gekennzeichnet**, dass die zweite Klemmeinrichtung (28.1; 28.2) eine Kopfeinheit (32.1; 32.2) und eine Schafteinheit (38.1; 38.2) aufweist, wobei die durchgehende Ausnehmung (26) im Bereich der Platteneinrichtung (20.1; 20.2) eine entsprechende Innenumfangskontur mit geneigten Flanken (34) aufweist.

3. Abdeckkappenvorrichtung nach Anspruch 1 und/oder 2, **dadurch gekennzeichnet**, dass die erste Klemmeinrichtung (22.1) mehrere Vorsprungeinheiten (24) aufweist.

4. Abdeckkappenvorrichtung nach Anspruch 1 und/oder 2, **dadurch gekennzeichnet**, dass die zweite Klemmeinrichtung (22.2) als geschlitzte Hülse ausgebildet ist.

5. Abdeckkappenvorrichtung nach einem oder mehreren der vorstehenden Ansprüche,
**dadurch gekennzeichnet**, dass die erste Klemmeinrichtung (22.1; 22.2) innenkonturund/oder außenkonturmäßig eine Verzahnungsstruktur aufweist.

6. Abdeckkappenvorrichtung nach einem oder mehreren der vorstehenden Ansprüche,
**dadurch gekennzeichnet**, dass die Schafteinheit (38.1) der zweiten Klemmeinrichtung (28) in Einschlagrichtung (E) einen sich verjüngenden Durchmesser aufweist.

7. Abdeckkappenvorrichtung nach einem oder mehreren der vorstehenden Ansprüche,
**dadurch gekennzeichnet**, dass an die Schafteinheit (38) gegenüberliegend zur Kopfeinheit (32) eine Halteeinheit (44) angeformt ist, die die Stirnseite der ersten Klemmeinrichtung (22) im zumindest teilweise eingeschlagenen Zustand der zweiten Klemmeinrichtung (28) hintergreift.

8. Abdeckkappenvorrichtung nach Anspruch 7,
**dadurch gekennzeichnet**, dass zwischen Schafteinheit (38.1) und Halteeinheit (44) eine Achseneinheit (42) angeordnet ist, die einen geringeren Durchmesser als die Schafteinheit (38.1) und die Halteeinheit (44) und die eine Länge aufweist, derart, dass die zweite Klemmeinrichtung (28) aus der ersten Klemmeinrichtung (22) bis zum Anschlag der Halteeinheit (44) an die Stirnseite der ersten Klemmeinrichtung (22) teilweise herausgezogen werden kann und in diesem teilweise herausgezogenen Zustand die klemmende Wirkung zwischen der ersten und zweiten Klemmeinrichtung aufgehoben ist.

9. Abdeckkappenvorrichtung nach einem oder mehreren der Ansprüche 1 bis 5,
**dadurch gekennzeichnet**, dass die Schafteinheit (32.2) als Schraubenschaft ausgebildet ist.

10. Abdeckkappenvorrichtung nach einem oder mehreren der Ansprüche 1 bis 5, 9,
**dadurch gekennzeichnet**, dass die zweite Klemmeinrichtung (28.2) in Einschlagrichtung (E) einen konusartig sich verjüngenden Innendurchmesser aufweist.

11. Abdeckkappenvorrichtung nach einem oder mehreren der Ansprüche 1 bis 5, 9, 10,
**dadurch gekennzeichnet**, dass die durchgehende Ausnehmung (26) in dem an den Kopfbereich mit geneigten Flanken (34) angeformten Teilschaftbereich eine Zentrierausnehmung (46) aufweist, die gegenüber dem restlichen Durchmesser im Schaftbereich vergrößert ausgebildet ist.

12. Abdeckkappenvorrichtung nach einem oder mehreren der vorstehenden Ansprüche,
**dadurch gekennzeichnet**, dass die Formkontureinheit (30.1) als in der Kopfeinheit (32.1) vorhandene, insbesondere durchgehende im wesentlichen parallel zur Außenfläche der Kopfeinheit (32.1) verlaufende Bohrung ausgebildet ist und die durchgehende Ausnehmung (26) im Bereich der Platteneinrichtung (20) bereichsweise einen erweiterten Ausnehmungsbereich (48), derart, dass bei eingeschlagener zweiter Klemmeinrichtung (28.1) die Bohrung (50) von außen zugänglich ist.

13. Abdeckkappenvorrichtung nach einem oder mehreren der Ansprüche 1 bis 11,
**dadurch gekennzeichnet**, dass die Formkontureinheit (30.2) als nach oben offener Schlitz im Kopfbereich (32.2) oder als polygonale Innenkantkontureinheit, insbesondere Innensechskant, oder als Formeinheit der zweiten Klemmeinrichtung (28.2) ausgebildet ist.

14. Abdeckkappenvorrichtung nach einem oder mehreren der vorstehenden Ansprüche,
**dadurch gekennzeichnet**, dass an der Kopfeinheit (32.1) seitlich vorstehende Ausricht- und Zentriervorsprünge (52) vorhanden sind, die in eingeschlagenem Zustand der zweiten Klemmeinrichtung (28.1) in die erste Klemmeinrichtung (22.1) in entsprechende im Platteneinrichtungsbereich vorhandene Ausnehmungskonturen (54) der durchgehenden Ausnehmung (26) eingreifen.

15. Abdeckkappenvorrichtung nach einem oder mehreren der vorstehenden Ansprüche,
**dadurch gekennzeichnet**, dass der freie Endbereich der ersten Klemmeinrichtung (22.1) nach innen weisende Vorsprungeinheiten (56) aufweisen.
